# EUROPÄISCHE PATENTSCHRIFT

(11) **EP 0 084 519 B1**
(45) Veröffentlichungstag und Bekanntmachung des Hinweises auf die Patenterteilung: **18.12.1985**
(21) Anmeldenummer: 83810011.3
(22) Anmeldetag: 13.01.1983
(51) Int. Cl.: C25C 7/06, C23F 13/00

(54) **Behältnis für eine instabile Lösung eines Metallsalzes oder -komplexes und Verfahren zur Dichtung eines solchen Behältnisses**
Vessel containing an unstable solution of a metal salt or complex, and process for sealing such a vessel
Récipient pour solution instable de sels ou de complexes de métaux et procédé pour rendre étanche un tel récipient

(30) Priorität: 19.01.1982 GB 8201366
(43) Veröffentlichungstag der Anmeldung: 27.07.1983
(73) Patentinhaber: CIBA-GEIGY AG, 4002 Basel (CH)
(72) Erfinder: Blake, Colin Charles, Rochford Essex (GB); Bacon, Paul Anthony, Hornchurch Essex (GB)

## Beschreibung

Die Erfindung betrifft ein Behältnis für eine unter Druck stehende instabile Lösung eines Metallsalzes oder -komplexes gemäss dem Oberbegriff des Patentanspruchs 1.

Viele Metallsalz- oder komplexlösungen sind instabil, da sich unter gewissen Bedingungen das Salz oder der Komplex zersetzt und das Metall aus der Lösung ausfällt. Vor allem Silber- und Kupfersalz- oder -komplexlösungen sind besonders instabil.

Unter Druck stehende Behältnisse, in deren Innerem eine hin und her bewegbare oder drehbare Welle vorgesehen ist, die zum Mischen oder Rühren des Behältnisinhalts dienen kann, erfordern z.B. die Welle umgebende Dichtungsmittel, die verhindern, dass der Behältnisinhalt dort, wo die Welle in das Behältnis eintritt, entweichen kann. Zur Erzielung einer solchen Abdichtung wurden verschiedene Verfahren entwickelt, wie die Verwendung von Stopfbuchsen und insbesondere von Lippendichtungen und mechanischen Flächendichtungen. Jedoch erfordern alle diese Abdichtungsmethoden eine enge Berührung von zwei Flächen, von denen die eine sich gegenüber der anderen dreht oder hin und her bewegt. Im Falle einer Lippendichtung sind dies die Oberflächen der Lippendichtung selbst und diejenige der Welle. Im Falle einer mechanischen Flächendichtung sind dies die Oberflächen der beiden Komponenten der Dichtung, von denen die eine fest steht und die andere sich mit der Welle dreht.

Solche Dichtungssysteme erfordern grundsätzlich das Vorhandensein eines dünnen Flüssigkeitsfilms der eingeschlossenen Flüssigkeit zwischen den beiden Oberflächen, wobei dieser Film ein wirkungsvolles Dichtungsmedium darstellt.

Werden solche Dichtungssysteme bei Behältnissen verwendet, welche instabile Lösungen von Metallsalzen oder-komplexen enthalten, so wurde festgestellt, dass zwischen den dichtenden Flächen eine Zersetzung des Flüssigkeitsfilms stattfindet, die zum Niederschlag von Metall auf den Dichtungsflächen und damit zu starken Verlusten durch Entweichen von Lösung aus dem Behältnis führt.

Das Auftreten der beschriebenen Undichtigkeit fällt besonders schwer ins Gewicht, wenn wässerige Lösungen von Silbersalzen oder Silberkomplexen verwendet werden.

In US-A-3 910 833 ist ein elektrolytisches Silberwiedergewinnungsgerät beschrieben, bei dem die Welle der rotierenden Elektrode mittels eines speziellen Flüssigkeitsdichtungssystems durch die Gefässwand geführt ist. Dabei ist ein die Welle im Bereich der Wanddurchführung umschliessender Raum mit einer speziellen Dichtflüssigkeit gefüllt. Diese ist unter einem so hohen Druck gehalten, dass ständig etwas Dichtflüssigkeit durch die mechanische Dichtung zwischen Welle und Gefässwand austritt und dadurch einerseits diese Dichtung schmiert und andererseits das Eindringen von korrosiver Lösung in die Lippendichtung verhindert. Dieses bekannte Flüssigkeitsdichtungssystem ist relativ kompliziert und aufwendig und daher entsprechend kostspielig.

Aus GB-A-1 224 047 ist es bekannt, metallische Teile in chemischen Apparaten durch anodische Beschaltung gegenüber Korrosion und unerwünschter Beschichtung zu schützen. Diese Druckschrift beschäftigt sich ausschliesslich mit dem Schutz eines metallenen Nickel-Plattierungstanks, gibt jedoch keinerlei Anregungen in bezug auf das der Erfindung zugrundeliegende Problem bei Dichtungen in Silberwiedergewinnungsgeräten. Ausserdem ist das dort beschriebene Verfahren, bei dem Nickel mittels einer alkalischen Lösung und einer porösen Trennwand daran gehindert werden soll, sich in unerwünschten Bereichen des Vernickelungstanks niederzuschlagen, für Silberwiedergewinnungszellen, in denen eine saure Lösung elektrolysiert wird, nicht geeignet.

Durch die vorliegende Erfindung soll nun das Dichtungsproblem bei unter Druck stehenden instabilen Lösungen von Metallsalzen oder -komplexen in einem Behältnis mit Welle beseitigt und dementsprechend ein Behältnis der eingangs definierten Art dahingehend verbessert werden, dass seine Dichtung höhere Standzeiten aufweist.

Das erfindungsgemässe Behältnis ist im kennzeichnenden Teil von Patentanspruch 1 beschrieben. Bevorzugte und besonders zweckmässige Weiterbildungen ergeben sich aus den abhängigen Ansprüchen.

Im folgenden wird die Erfindung anhand der Zeichnung näher erläutert. Die einzige Zeichnungsfigur zeigt einen Längsschnitt durch ein elektrolytisches Metallwiedergewinnungsbehältnis mit rotierender Kathode gemäss der Erfindung.

Das elektrolytische Wiedergewinnungsgerät umfasst ein aus PVC bestehendes Behältnis V. Im Behältnis V ist eine drehbar gelagerte Kathode C aus nichtrostendem Stahl vorgesehen. Die Kathode C sitzt auf einer Antriebswelle S, die in einem Lager B in der Gehäusewandung des Behältnisses V gelagert ist. Auf der Welle S sitzt eine Antriebsrolle P fest auf, die mit ausserhalb des Geräts gelegenen (nicht gezeigten) Antriebsmitteln verbunden ist.

Der elektrische Anschluss der Kathode C erfolgt über die Welle S. Die Antriebsmittel setzen die Kathode C im Behältnis V in Drehung. Die Welle S ist im Behältnis V mittels eines mechanischen Dichtungssystems X abgedichtet, welches aus einem rotierenden Oberflächendichtungselement X, besteht, das auf der Welle S mittels eines Gummibalges Be befestigt ist. Das Oberflächendichtungselement X, steht in dichtender Berührung mit dem Gegenflächendichtungselement X₂, das am oberen Gehäuseteil des Behältnisse V mittels eines O-Ringes O befestigt ist.

An der Innenwand des Behältnisse V ist mit diesem konzentrisch eine Graphitanode A befestigt.

Ein Lösungseinlass Q führt von einem Lösungsvorratsbehälter (nicht gezeigt) über eine Pumpe in das Innere des Behältnisse V, und ein Auslassrohr R führt aus dem Behältnis V heraus.
Eine elektrische Verbindungsleitung W verbindet die Gegenflächendichtung X₂ mit der Anode A.

Weiter unten wird das Material, aus welchem die Dichtungselemente X, und X₂ bestehen, noch weiter beschrieben.

Ohne zunächst auf die elektrische Verbindungsleitung W einzugehen, wird bei neutralem Betrieb eine wässerige, Metallionen enthaltende Lösung durch den Einlass Q in das Innere des Behältnisse V gepumpt, während die Kathode C und die Anode A über die elektrischen Anschlussklemmen U₁ und U₂ unter Bildung einer elektrischen Zelle an eine Stromquelle U angeschlossen sind. Die Kathode C wird in Drehung versetzt und das Metall aus der wässerigen Lösung auf der Kathode abgelagert. Die wässerige Lösung wird kontinuierlich langsam in das Behältnis V durch den Einlass Q hineingepumpt und verlässt ihn wieder durch den Auslass R, so dass die Lösung im Behältnis V ständig unter Druck steht.

Um die Welle S herum muss eine flüssigkeitsdichte Abdichtung vorgesehen sein. Ist dies nicht der Fall, so kriecht Flüssigkeit längs der Welle und tritt am oberen Ende des Behältnisses aus. Dies verursacht eine Korrosion des mit der Lösung in Kontakt kommenden Lagers B, und ausserdem eine Verschmutzung, da die Lösung aus dem oberen Ende des Behälters um den Schaft herum in unkontrollierbarer Weise herausgedrückt wird. Es ist daher erforderlich, dass die Dichtungselemente X, und X₂ zusammen eine sogenannte «Flüssigkeitsdichtung» bilden.

Hierbei bildet, während das auf der rotierenden Welle festsitzende Oberflächendichtungselement X, in enger Berührung mit dem Gegenflächendichtungselement X₂ rotiert, ein dünner Flüssigkeitsfilm eine Flüssigkeitsdichtung zwischen den beiden Elementen, welche eine direkte Berührung zwischen den beiden Dichtungselementen verhindert und als Schmiermittel zwischen ihnen wirkt.

Ist jedoch eine instabile Lösung eines Metallsalzes oder -komplexes im Behältnis vorhanden, so wurde festgestellt, dass diese Lösung dazu neigt, sich an der Stelle des Flüssigkeitsdichtung zu zersetzen, so dass Metall auf den Oberflächen der beiden Dichtungselemente X, und X₂ abgelagert wird.

Dies verursacht eine Vergrösserung des Abstandes zwischen den Dichtungsflächen der beiden Elemente und gestattet den Zutritt von mehr Lösung an die Dichtungsstelle, was zur Folge hat, dass nun mehr Metall auf den Dichtungsflächen der beiden Elemente abgelagert wird, bis sie schliesslich so weit auseinanderklaffen, dass keine Flüssigkeitsdichtung mehr bewirkt wird und die Flüssigkeit an der Welle entlang fliessen kann.

Bei einem Vergleichsversuch bestand das rotierende Oberflächendichtungselement X, aus keramischem Material und das feststehende Gegenflächendichtungselement X₂ aus Graphit.

Bei einem Vorversuch wurde die Zelle nicht mit einer Stromquelle verbunden, jedoch Wasser durch das Behältnis V mit einem Druck von 1,01 bar durchgelassen und die Kathode C mit einer Drehzahl von 1000 U/min in Drehung versetzt. Nach 48 Stunden kontinuierlichem Betrieb wurden keine Flüssigkeitsverluste aus dem Behältnis festgestellt.

Bei einem zweiten Versuch wurde die Zelle ebenfalls nicht mit der Stromquelle verbunden, jedoch wurde eine Kochsalzlösung (100 g NaCI je Liter) kontinuierlich unter einem Druck von 1,01 bar durch das Behältnis gepumpt und die Kathode wiederum mit 1000 U/min in Drehung versetzt. Wiederum wurde beim Behältnis nach 48 Stunden kontinuierlichem Betrieb kein Flüssigkeitsverlust festgestellt, denn Natriumchlorid bildet eine stabile Salzlösung.

In einem dritten Versuch wurde eine Lösung eingesetzt, deren Zusammensetzung ungefähr derjenigen einer photographischen Fixierlösung entsprach und die je Liter:
0,5 mol Ammoniumthiosulfat
0,1 mol Natriumsulfit
0,2 mol Essigsäure und
0,3 mol Silberbromid

enthielt. Tatsächlich bildet das Silberbromid mit dem Thiosulfiteinen instabilen wasserlöslichen Komplex, so dass eine instabile wässerige Silbersalzlösung gebildet wird.

Die Zelle wurde wiederum nicht an die Stromquelle angeschlossen, jedoch die Fixierlösung unter 1,01 bar Druck durch das Behältnis gepumpt und die Kathode mit 1000 U/min rotiert. Nach drei Stunden Betrieb wurde beobachtet, dass Flüssigkeit aus dem Behältnis an der Eintrittsstelle der Welle S in diesen austrat. Der Betrieb wurde unterbrochen und die Dichtungselemente X, und X₂ untersucht. Es wurde gefunden, dass auf beiden Elementen Ablagerung von metallischem Silber stattgefunden hatte, welche einen Spalt zwischen den Dichtungsflächen verursachte und damit die Flüssigkeitsdichtung aufgehoben hatte.

Bei einem vierten Versuch wurde die gleiche Fixierlösung unter den gleichen Bedinungen durch das gleiche Behältnis gepumpt, jedoch in diesem Falle die Zelle an eine Stromquelle angeschlossen, wobei jedoch die Leitung W nicht mit dem Gegenflächendichtungselement X₂ verbunden war. Das Behältnis arbeitete dann als eine Elektrolytzelle mit einer Stromdichte von 0,2 A' cm-^{2.} Jedoch wurde nach zwei Stunden der Austritt von Flüssigkeit aus dem Behältnis um die Welle S herum beobachtet. Der Versuch wurde dann unterbrochen und das Behältnis geöffnet. Es wurde gefunden, dass sich metallisches Silber auf der Kathode C in Pulverform abgesetzt hatte. Auch wurden Ablagerungen von Silvermetall auf den Dichtungsflächen der beiden Dichtungselemente X, und X₂ festgestellt.

Beim fünften Versuch wurde die gleiche Fixierlösung unter den gleichen Bedinungen durch das gleiche Behältnis gepumpt und die Zelle an die Stromquelle angeschlossen, aber hierbei die Leitung W mit der Anode A und mit dem elektrisch leitenden Gegenflächendichtungselement X₂ verbunden. In diesem Falle konnte sogar nach 48 Stunden ununterbrochenem Betrieb kein Flüssigkeitsverlust aus dem Behältnis beobachtet werden. Der Versuch wurde dann unterbrochen und das Behältnis geöffnet. Wiederum wurde auf der Kathode eine Ablagerung von Silber in Pulverform festgestellt, jedoch kein Niederschlag von Silbermetall oder irgendeiner anderen Ablagerung auf den Flächen der beiden Dichtungselemente X, und X₂. In diesem Falle betrug das Potential zwischen dem Gegenflächendichtungselement X₂ und der Welle 1,5 V.

Als weiteres elektrisch leitendes Material für das feststehende Gegenflächendichtungselement X₂ ist nichtrostender Stahl geeignet. Das drehbare Gegenflächendichtungselement X, kann ebenfalls aus Graphit oder nichtrostendem Stahl bestehen. Andere geeignete Herstellungsmaterialien sind Wolframkarbid und Polytetrafluoräthylen. Die bevorzugte Kombination ist Graphit-Graphit.

In dem zuletzt beschriebenen Versuch stellt das Behältnis eine elektrolytische Zelle dar, und der durch die Potentialdifferenz zwischen dem Gegenflächendichtungselement X₂ und der Kathode erzeugte Strom verursacht, dass sich etwas Silbermetall auf der Kathode ablagert. Wird jedoch die Erfindung zum Schutze von Dichtungen in anderen unter Druck stehenden Behältnissen verwendet, in welchen eine Welle sich dreht oder sich hin und her bewegt, so können die Abmessungen der Kathode und erforderlichenfalls durch elektrische Abschirmung der elektrisch leitenden Dichtung auch der Stromfluss durch die so gebildete Zelle auf ein Mindestmass beschränkt werden. Hierdurch wird auch die Menge des auf der Kathode abgesetzten Metalls sowie etwaige Nebenwirkungen auf die Lösung im Behältnis gleichermassen niedrig gehalten.

## Patentansprüche

1. Behältnis für eine unter Druck stehende instabile Lösung eines Metallsalzes oder -komplexes, bei dem eine bewegliche Welle (S) mittels eines ein feststehendes Gegenflächendichtungselement (X₂) und ein mit der Welle (S) bewegliches Oberflächendichtungselement (X,) aufweisenden Dichtungssystems (X) flüssigkeitsdicht durch eine Wand des Behältnisses (V) hindurchgeführt ist, wobei wenigstens das feststehende Gegenflächendichtungselement (X₂) des Dichtungssystems (X) aus elektrisch leitendem Material besteht, dadurch gekennzeichnet, dass im Behältnis (V) eine Kathode (C) angeordnet ist und elektrische Anschlussklemmen (U₁, U₂) zum Anlegen einer elektrischen Spannung zwischen dem Gegenflächendichtungselement (X₂) und der Kathode (C) vorgesehen sind.

2. Behältnis nach Anspruch 1, dadurch gekennzeichnet, dass das Gegenflächendichtungselement (X₂) aus Graphit besteht.

3. Behältnis nach Anspruch 1 oder 2, dadurch gekennzeichnet, dass das Dichtungssystem (X) als Lippendichtung ausgebildet ist, wobei die Dichtungslippe aus dem elektrisch leitenden Material besteht.

## Claims

1. A vessel for a pressurised unstable solution of a metal salt or complex, wherein a moving shaft (S) extends liquid-tight through a wall of the vessel (V) by means of a sealing system (X) comprising a stationary counter-face seal (X₂) and a face seal (X,) which moves with the shaft (S), with a least the stationary counter-face seal (X₂) of the sealing system (X) consisting of electro-conductive material, characterised in that said vessel (V) is equipped with a cathode (C), with electrical terminals (Uᵢ, U₂) being provided for applying a voltage between the counter-face seal (X₂) and the cathode (C).

2. A vessel according to claim 1, characterised in that the counter-face seal (X₂) consists of graphite.

3. A vessel according to either of claims 1 or 2, characterised in that the sealing system (X) is in the form of a lip seal, the seal lip of which consists of the electro-conductive material.

## Revendications

1. Récipient pour une solution instable sous pression d'un sel ou d'un complexe de métal, dans lequel un arbre (S) mobile traverse de façon étanche aux liquides une paroi du récipient (V) grâce à un système d'étanchéité (X) comportant un élément d'étanchéité de surface (X₂) fixe et un élément d'étanchéité de surface (Xi) mobile avec l'arbre (S), au moins l'élément d'étanchéité de surface fixe (X₂) du système d'étanchéité (X) étant constitués d'un matériau électriquement conducteur, caractérisé en ce qu'une cathode (C) est disposée dans le récipient (V) et que des bornes de connexion électrique (Uᵢ, U₂) sont prévues pour appliquer une tension électrique entre l'élément d'étanchéité de surface fixe (X₂) et la cathode (C).

2. Récipient selon la revendication 1, caractérisé en ce que l'élément d'étanchéité de surface fixe (X₂) est constitué de graphite.

3. Récipient selon la revendication 1 ou 2, caractérisé en ce que le système d'étanchéité (X) est réalisé sous forme d'un joint à lèvre, la lèvre d'étanchéité étant constituée par le matériau électriquement conducteur.
